# EUROPÄISCHE PATENTSCHRIFT

(11) **EP 2 072 650 B1**
(45) Veröffentlichungstag und Bekanntmachung des Hinweises auf die Patenterteilung: **11.05.2011**
(21) Anmeldenummer: 08020707.9
(22) Anmeldetag: 28.11.2008
(51) Int. Cl.: D04B 35/34

(54) **Rundstrickmaschine mit einem drehbaren Schneidmesser zum Auftrennen eine Warenschlauchs**
Circular knitting machine with a swivel cutting blade to cut tubular knitwear
Machine à tricoter circulaire dotée d'un couteau rotatif pour le découpage d'articles de tricot tubulaires

(30) Priorität: 20.12.2007 DE 102007063339
(43) Veröffentlichungstag der Anmeldung: 24.06.2009
(73) Patentinhaber: SIPRA Patententwicklungs- und Beteiligungsgesellschaft mbH, 72461 Albstadt (DE)
(72) Erfinder: Schaut, Bernhard, 72459 Albstadt (DE); Tränkle, Dietmar, 72336 Balingen (DE)
(74) Vertreter: Kohler Schmid Möbus

(56) Entgegenhaltungen:
- WO-A-00/50678
- WO-A-2005/100659
- DE-C1- 10 120 736

## Beschreibung

Die Erfindung betrifft eine Rundstrickmaschine der im Oberbegriff des Anspruchs 1 angegebenen Gattung.

Eine bekannte Rundstrickmaschine dieser Art (DE-Gbm 74 24 526) ist mit einem drehbaren Schneidmesser versehen, das dem Zweck dient, den von der Rundstrickmaschine produzierten Warenschlauch entweder zwischen zwei Maschenstäbchen oder im Bereich einer sogenannten Wechselstelle aufzutrennen, innerhalb von welcher die den Warenschlauch bildenden Fäden nicht zu Maschen, sondern lediglich zu Flottungen verarbeitet werden. Das Schneidmesser ist, damit es auf einfache Weise in unterschiedliche Maschinentypen eingebaut und seine relative Lage zum Warenschlauch leicht verstellt werden kann, mit dem einen Ende einer biegsamen Welle verbunden, deren anderes Ende mit einem Antriebsrad versehen ist, das bei der Drehung des Nadelzylinders an der Unterseite eines stationären Tragrings abrollt. Dadurch werden die biegsame Welle und mit ihr auch das Schneidmesser bei der Drehung des Nadelzylinders automatisch in Umdrehungen versetzt.

Das Antriebsrad der biegsamen Welle kann in der bekannten Rundstrickmaschine als Reibrad oder als Zahnrad ausgebildet sein. Die Ausbildung als Reibrad hat den Nachteil, dass sich aufgrund von Schlupf oder Verschleiß schwankende Drehzahlen für das Schneidmesser ergeben können. Solange es darum geht, den Warenschlauch im Bereich von Flottungen aufzutrennen, stellt dies kein wesentliches Problem dar. Soll der Warenschlauch dagegen längs Bereichen aufgetrennt werden, in denen eine übliche Maschenbildung stattfindet, können sich insbesondere bei Drehzahlen des Schneidmessers, die kleiner sind, als der Abzugsgeschwindigkeit des Warenschlauchs entspricht, unsaubere oder fehlerhafte Schnittkanten ergeben. Das ist insbesondere in Verbindung mit Rundstrickmaschinen unerwünscht, deren Abzugs- und/oder Aufwickelwalzen mit Mitteln zum Öffnen und Ausbreiten des aufgeschnittenen Warenschlauchs versehen sind, um eine einlagige Ware mit einer gegenüber dem Warenschlauch doppelten Breite abziehen und/oder aufwickeln zu können (z. B. EP 0 456 576 B1, PCT WO 00/50678, DE 101 20 736 C1). Ist das Antriebsrad der biegsamen Welle dagegen als Zahnrad ausgebildet, dann ist zwar sichergestellt, dass sich das Schneidmesser stets mit einer vorgewählten Drehzahl dreht. In diesem Fall müsste jedoch der stationäre Tragring mit einem umlaufenden Zahnkranz versehen werden, was einen erheblichen Kostenaufwand mit sich bringt. Außerdem ist in beiden Fällen das Anriebsrad schwer zugänglich, so dass es schwierig ist, die Drehzahl des Schneidmessers in Abhängigkeit von der Geschwindigkeit, mit der der Warenschlauch produziert wird, individuell einzustellen oder das Antriebsrad auszuwechseln.

Bei Rundstrickmaschinen der zuletzt genannten Art ist es daher üblich, das Schneidmesser mit einem separaten Motor anzutreiben, der zwar ebenfalls schwer zugänglich im Maschinengestell angeordnet ist, aber von außen her mit elektrischen Mitteln auf unterschiedliche Drehzahlen eingestellt werden kann. Allerdings erhöhen derartige Motoren den konstruktiven Aufwand und erschweren eine exakte Einstellung der Lage des Schneidmessers. Die Anwendung einer biegsamen Welle hätte demgegenüber Vorteile.

Ausgehend davon besteht das technische Problem der Erfindung darin, die Rundstrickmaschine der eingangs bezeichneten Gattung so auszubilden, dass die biegsame Welle mit einer konstanten, vorgewählten Drehzahl angetrieben wird, die Drehzahl auf einfache Weise veränderbar ist und mit Zahnkränzen versehene Tragringe od. dgl. vermieden werden können.

Gelöst wird dieses Problem mit den kennzeichnenden Merkmalen des Anspruchs 1.

Die Erfindung bringt den Vorteil mit sich, dass das Antriebsrad der biegsamen Welle an einer geeigneten Stelle mit den ohnehin bereits unterhalb des Nadelzylinders vorhandenen, zum Antrieb der Abzugs- und/oder Aufwickelwalzen bestimmten Antriebsmitteln gekoppelt wird. Ihr Antrieb ist daher unabhängig von am Maschinengestell der Rundstrickmaschine angebrachten Tragringen, und umgekehrt brauchen die Tragringe nicht im Hinblick auf das Antriebsrad der biegsamen Welle gestaltet werden. Dadurch ist die Gesamtkonstruktion wesentlich vereinfacht. Außerdem kann das Antriebsrad der biegsamen Welle ohne weiteres an einer leicht zugänglichen Stelle vorgesehen und daher bei Bedarf leicht ausgewechselt werden. Zusätzliche Antriebe für das Schneidmesser sind entbehrlich.

Weitere vorteilhafte Merkmale der Erfindung ergeben sich aus den Unteransprüchen.

Die Erfindung wird nachfolgend in Verbindung mit den beiliegenden Zeichnungen an einem Ausführungsbeispiel näher erläutert. Es zeigen:
Fig. 1 eine schematische, perspektivische Ansicht einer Rundstrickmaschine mit einer erfindungsgemäß angetriebenen, biegsamen Welle, wobei sich eine Abzugs- und Aufwickelvorrichtung in einer ersten Drehstellung befindet;
Fig. 2 eine schematische Ansicht entsprechend Fig. 1, wobei sich jedoch die Abzugs- und Aufwickelvorrichtung in einer zweiten Drehstellung befindet;
Fig. 3 schematisch eine Antriebswelle für die Abzugs- und/oder Aufwickelvorrichtung nach Fig. 1 und 2;
Fig. 4 eine vergrößerte Vorderansicht einer ersten, in Fig. 1 sichtbaren Seitenwand eines Gestells der Abzugs- und/oder Aufwickelvorrichtung; und
Fig. 5 eine vergrößerte Vorderansicht einer zweiten, in Fig. 2 sichtbaren Seitenwand des Gestells der Abzugs- und/oder Aufwickelvorrichtung.

Fig. 1 und 2 zeigen nur die zum Verständnis der Erfindung notwendigen Bauteile einer Rundstrickmaschine, die im Wesentlichen in der aus DE 101 20 736 C1 und DE 101 23 089 C1 ersichtlichen Weise ausgebildet ist, so dass auf weitergehende Erläuterungen für den Fachmann verzichtet werden kann. Gemäß Fig. 1 und 2 ist ein schematisch angedeuteter Nadelzylinder 1 in einem nicht dargestellten, auf Füßen abgestützten Maschinengestell um eine Maschinenachse 2 drehbar gelagert und mit einem ebenfalls im Maschinengestell angeordneten Antrieb verbunden. Das Maschinengestell ist nahe seinem Boden mit einem unteren, später anhand der Fig. 3 erläuterten, stationären Tragring versehen, auf dem eine allgemein mit dem Bezugszeichen 3 bezeichnete Abzugs- und/oder Aufwickelvorrichtung um die Maschinenachse 2 drehbar gelagert ist. Die Abzugs- und/oder Aufwickelvorrichtung 3 dient dem Zweck, einen von der Rundstrickmaschine hergestellten Warenschlauch vom Nadelzylinder 1 abzuziehen und/oder aufzuwickeln. Dabei ist es für die Zwecke der Erfindung gleichgültig, ob die Abzugs- und/oder Aufwickelvorrichtung nur wenigstens eine Abzugswalze 4 oder nur eine Aufwickelwalze 5 oder beides enthält, um den Warenschlauch nur abzuziehen, nur aufwickeln und/oder abzuziehen und aufzuwickeln, wie dem Fachmann allgemein bekannt ist. Im Ausführungsbeispiel sind zwei Abzugswalzen 4 und zusätzlich eine Aufwickelwalze 5 vorhanden.

Die Abzugs- und/oder Aufwickelvorrichtung 3 enthält ferner ein auf dem unteren Tragring drehbar gelagertes Gestell 6, das z. B. im Wesentlichen aus zwei durch Stangen 7 und einen Boden 8 verbundenen, mit Abstand voneinander angeordneten Seitenwänden 9 und 10 und einem quer zu den Stangen 7 angeordneten Arm 11 gebildet ist. Die beiden Abzugswalzen 4 und die Aufwickelwalze 5 sind zwischen den Seitenwänden 9, 10 angeordnet und mit ihren Enden drehbar in diesen gelagert. Der Arm 11 ist in einem oberen Abschnitt mit einer Stützplatte 12 versehen, an der die einen Enden von zwei quer zu den beiden Walzen 4 und 5 erstreckten, zueinander parallelen Verbindungsstangen 14 befestigt sind. Die entgegengesetzten Enden der Verbindungsstangen 14 sind durch eine weitere Stützplatte 15 verbunden. Die beiden Stützplatten 12, 15 und die Verbindungsstangen 14 bilden ein Stützgerüst für zwei parallel zu den Verbindungsstangen 14 angeordnete, mit ihren Enden drehbar in oder fest an den Stützplatten 12 und 15 montierte Umlenkstangen 16, deren Länge etwas größer als die Breite des vom Nadelzylinder 1 abgezogenen Warenschlauchs in seinem zweilagigen Zustand ist. Außerdem ist an der Stützplatte 15 des beschriebenen Stützgerüsts eine ebenfalls zu den Verbindungsstangen 14 parallele und unterhalb von den Umlenkstangen 16 angeordnete Tragstange 17 befestigt, die bis in die Nähe der gegenüber liegenden Stützplatte 12 erstreckt ist und an deren freiem Ende zwei V-förmig angeordnete, fest oder drehbar mit der Tragstange 17 verbundene Stangen oder Walzen 18 montiert sind.

Weiterhin ist in dem Gestell 6 an einer der Stützplatte 15 nahen Stelle ein drehbares, z. B. als Scheibenmesser ausgebildetes Schneidmesser 19 angeordnet, das zwischen und direkt oberhalb der Umlenkstangen 16 angeordnet und an einer Halterung 20 drehbar und bei Bedarf verstellbar gelagert ist. Die Halterung 20 ist z. B. auf einer der Verbindungsstangen 14 verschiebbar und feststellbar befestigt. Das Schneidmesser 19 ist gemäß Fig. 1 und 2 mit dem einen Ende einer Welle 21 fest verbunden, die dazu dient, das Schneidmesser 19 in eine rotierende Bewegung zu versetzen. Die Drehung des Schneidmessers 19 erfolgt in der Regel in Warenabzugsrichtung, weil bei einer Drehung entgegengesetzt zur Abzugsrichtung die Gefahr besteht, dass sich die Strickware im Schneidmesser 19 verhakt und von diesem mitgezogen wird.

Zu erwähnen ist schließlich noch, dass der Nadelzylinder 1 mit Hilfe von Mitnehmern 22 antriebsmäßig mit dem Gestell 6, z. B. mit dessen Seitenwänden 9 und 10 verbunden ist. Eine Drehung des Nadelzylinders 1 hat daher zur Folge, dass sich die gesamte Abzugs- und/oder Aufwickelvorrichtung 3 zusammen mit dem Nadelzylinder 1 um die Maschinenachse 2 dreht.

Beim Betrieb der beschriebenen, insoweit bekannten Rundstrickmaschine (DE 101 20 736 C1, DE 101 23 089 C1) wird der vom rotierenden Nadelzylinder 1 kommende Warenschlauch zunächst in zwei parallelen Lagen durch die beiden Umlenkstangen 16 gezogen, wobei er längs einer zu seinen Maschenstäbchen parallelen Linie vom rotierenden Schneidmesser 19 aufgeschnitten wird. Unmittelbar danach gelangt der aufgetrennte Abschnitt des Warenschlauchs in den Bereich der V-förmig angeordneten Walzen 18, wodurch er allmählich ausgebreitet wird, bis er beim Erreichen der freien Enden der Walzen 18 eine einlagige, im Wesentlichen ebene Bahn bildet, deren Breite doppelt so groß wie der von den Umlenkstangen 16 erfasste, doppellagige Abschnitt ist. Die einlagige Warenbahn gelangt im Anschluss daran in den Bereich der angetriebenen Abzugswalze 4, die den Warenschlauch mit der von der Rundstrickmaschine vorgegebenen Produktionsgeschwindigkeit abzieht, und wird dann von der ebenfalls angetriebenen Aufwickelwalze 5 aufgewickelt. Diese Wirkungsweise kann im Übrigen unabhängig davon erzielt werden, ob der Nadelzylinder 1 und mit ihm die gesamte Abzugs- und/oder Aufwickelvorrichtung 3 oder ein den Nadelzylinder 1 umgebender, auf Stricknadeln od. dgl. einwirkender Schlossmantel und zugehörige Teile um die Maschinenachse 2 gedreht werden und dabei der Nadelzylinder 1 und die Abzugs- und/oder Aufwickelvorrichtung 3 im Stillstand verbleiben.

Zum Antrieb der verschiedenen Bauelemente dient in der Regel ein am Boden des Maschinengestells angeordneter, nur in Fig. 3 angedeuteter, stationärer Tragring 24, auf dem ein ebenfalls stationäres Kegelrad 25 befestigt ist. In dem drehbar auf dem Tragring 24 gelagerten Gestell 6 ist eine auch aus Fig. 1 ersichtliche Antriebswelle 26 drehbar gelagert, an der ein mit dem Kegelrad 25 im Eingriff befindliches Kegelritzel 27 befestigt ist. Beim Drehen des Gestells 6 um die Maschinenachse 2 rollt das Kegelritzel 27 an dem Kegelrad 25 ab, wodurch die Antriebswelle 26 zusätzlich zur Umlaufbewegung mit einer vorgewählten Drehzahl um ihre eigene Achse in Umdrehungen versetzt wird. Zwischen dem Kegelrad 25 und dem Kegelritzel 27 kann bei Bedarf ein Getriebe, insbesondere ein einstellbares Getriebe vorgesehen sein, um die Drehzahl der Antriebswelle 26 relativ zur Umlaufgeschwindigkeit des Gestells 6 einstellen zu können.

Gemäß Fig. 1 und 4 ist jeweils ein Ende der Aufwickelwalze 5 und der Antriebswelle 26 in der Seitenwand 9 drehbar gelagert und mit je einem an der Außenseite der Seitenwand 9 angeordneten Rad 28 bzw. 29 fest verbunden. Die beiden Räder 28, 29 können mittels eines endlosen, am Umfang der Räder 28, 29 anliegenden Antriebselements direkt verbunden sein. Im Ausführungsbeispiel ist dagegen eine indirekte Verbindung vorgesehen, indem ein endloses Antriebselement 30 am Umfang des Rades 28 und eines drehbar in der Seitenwand 9 gelagerten Zwischenrades 31 anliegt, das über ein mit ihm koaxiales Rad 32, ein Umlenkrad 33 und ein weiteres endloses Antriebselement 34 mit dem Rad 29 der Aufwickelwalze 5 verbunden ist.

Im Ausführungsbeispiel sind die Räder 28, 29, 31, 32 und 33 jeweils Riemenscheiben, während die Antriebselemente 30, 34 aus diesen anliegenden Riemen bestehen. Die beschriebene, aus den Teilen 28 bis 34 bestehende Anordnung bildet außerdem an der Außenseite der Seitenwand 9 angeordnete Antriebsmittel in Form eines ersten Riementriebs, der die Aufwickelwalze 5 mit einer zur Nadelzylinderdrehung synchronen Drehzahl antreibt.

Gemäß Fig. 2 und 5 ist an einem in der gegenüber liegenden Seitenwand 10 drehbar gelagerten Ende der Aufwickelwalze 5 ein an der Außenseite der Seitenwand 10 angeordnetes Rad 36 befestigt. In entsprechender Weise ist ein Rad 37 an einem in der Seitenwand 10 drehbar gelagerten Ende einer der Abzugswalzen 4 befestigt. Ein weiteres, an der Außenseite der Seitenwand 10 drehbar gelagertes Antriebsrad 38 ist an einem vom Schneidmesser 19 entfernten Ende der Welle 21 befestigt, die bei der erfindungsgemäßen Rundstrickmaschine als biegsame Welle ausgebildet ist. Die drei Räder 36, 37 und 38 sind mittels eines sie zumindest teilweise umschlingenden, endlosen Antriebselements 39 antriebsmäßig verbunden. Vorzugsweise läuft das Antriebselement 39 noch über einige Umlenkräder 40 bis 43, deren Lage so gewählt ist, dass das Antriebselement 39 den Rädern 36, 37 und 38 mit einem ausreichend großen Umschlingungswinkel anliegt, und von denen eines wie z. B. das Umlenkrad 33 (Fig. 4) gleichzeitig zum Spannen des Antriebselements 39 verwendet werden kann.

Mit dem Bezugszeichen 44 ist in Fig. 5 die Lagerstelle für die zweite Abzugswalze 4 dargestellt, die wie üblich durch Reibschluss von der getriebenen Abzugswalze 4 bzw. der im Spalt zwischen beiden Abzugswalzen 4 befindlichen Ware mitgenommen wird.

Im Ausführungsbeispiel sind die Räder 36 bis 38 und 40 bis 43 jeweils als Riemenscheiben ausgebildet, während das Antriebselement 39 aus einem diesen anliegenden Riemen besteht. Die beschriebene, aus den Teilen 36 bis 43 bestehende Anordnung bildet außerdem einen zweiten, an der Außenseite der Seitenwand 10 angeordneten Riementrieb, der die eine Abzugswalze 4 und die auch aus Fig. 2 ersichtliche, biegsame Welle 21 mit je einer zur Nadelzylinderdrehung synchronen Drehzahl antreibt, wenn die Antriebswelle 26 und von dieser die Aufwickelwalze 5 gedreht werden. Die Abzugswalzen 4, die Aufwickelwalze 5 und die biegsame Welle 21 werden somit mit Drehzahlen angetrieben, die von der Strickgeschwindigkeit abhängt, mit welcher der Warenschlauch produziert wird.

Für die Zwecke der Erfindung ist bedeutsam, dass zum Antrieb der biegsamen Welle 21 lediglich das Antriebsrad 38 und gegebenenfalls das Umlenkrad 43 benötigt wird, da die übrigen Teile des zweiten Riementriebs ohnehin vorhanden sind. Dadurch ergibt sich eine äußerst preisgünstige Konstruktion. Außerdem kann das Antriebsrad 38 an einer leicht zugänglichen, von der Lage des Schneidmessers 19 weitgehend unabhängigen Stelle der Seitenwand 10 angeordnet werden. Ist das Antriebsrad 38 schließlich mittels einer Feststellschraube od. dgl. leicht lösbar an der biegsamen Welle 21 befestigt, dann kann es auch leicht gegen ein anderes Antriebsrad 38 ausgetauscht werden, falls in Abhängigkeit von der herzustellenden Strickware eine andere Drehzahl für das Schneidmesser 19 gewünscht wird.

Die Übersetzungsverhältnisse werden vorzugsweise so gewählt, dass das Schneidmesser 19 stets mit einer Umfangsgeschwindigkeit rotiert, die etwas größer als die Abzugsgeschwindigkeit des Warenschlauchs ist. Dadurch wird eine einwandfreie Schnittlinie gewährleistet.

Die Erfindung ist nicht auf das beschriebene Ausführungsbeispiel beschränkt, das auf vielfache Weise abgewandelt werden kann. Insbesondere ist klar, dass die beschriebenen Riementriebe auch als Kettentriebe ausgebildet werden können, indem die verschiedenen Räder als Kettenräder und die Antriebselemente 30, 34 und 39 als Ketten ausgebildet werden, in welchem Fall die Riementriebe durch Kettentriebe ersetzt sind. Alternativ kann aber auch vorgesehen sein, was derzeit als beste Lösung angesehen wird, die Räder 28, 29, 31 bis 33, 36 bis 38 und 40 bis 43 wie dargestellt als Zahnräder und die Antriebselemente 30, 34 und 39 als mit diesen im Eingriff befindliche, innen gezahnte Zahnriemen auszubilden. Weiter stellt der beschriebene Antrieb der biegsamen Welle 21 mit Hilfe der Antriebswelle 26, des ersten Riementriebs, der Aufwickelwalze 5 und des zweiten Riementriebs nur ein praktisches Ausführungsbeispiel dar. Tatsächlich könnten beide Riementriebe z. B. an einer der beiden Seitenwände 9 oder 10 angeordnet und dann auch durch einen einzigen Riementrieb ersetzt sein. Ferner könnte das Antriebsrad 38 der biegsamen Welle 21 mit den Antriebsmitteln (erster Riementrieb gemäß Fig. 4) für die Aufwickelwalze 5 gekoppelt sein. Weiter könnten anstelle der Riemen oder Kettentriebe auch Antriebsmittel vorgesehen sein, die aus miteinander im Eingriff stehenden Zahnrädern gebildet sind. Für die Zwecke der Erfindung ist insoweit nur bedeutsam, dass das Antriebselement 38 der biegsamen Welle 21 mit denjenigen Antriebsmitteln in Wirkverbindung steht, die dem Antrieb der Abzugs- und/oder Aufwickelwalze dienen, so dass keine zusätzlichen Bauelemente an der Rundstrickmaschine vorgesehen werden müssen. Schließlich versteht sich, dass die verschiedenen Merkmale auch in anderen als den beschriebenen und dargestellten Kombinationen angewendet werden können.

## Patentansprüche

1. Rundstrickmaschine zur Herstellung eines aufgetrennten Warenschlauchs, enthaltend: einen Nadelzylinder (1), ein Gestell (6), in dem wenigstens eine Abzugswalze (4) und/oder eine Aufwickelwalze (5), zu deren Antrieb bestimmte Antriebsmittel (28 bis 34; 36 bis 43) und ein zum Auftrennen des Warenschlauchs bestimmtes Schneidmesser (19) jeweils drehbar gelagert sind, und eine mit dem Schneidmesser (19) und einem Antriebsrad (38) fest verbundene, biegsame Welle (21), um das Schneidmesser (19) mit einer von der Strickgeschwindigkeit abhängigen Drehzahl in Umdrehungen zu versetzen, **dadurch gekennzeichnet, dass** das Antriebsrad (38) der biegsamen Welle (21) mit den Antriebsmitteln (28 bis 34; 36 bis 43) für die Abzugs- und/oder Aufwickelwalze (4, 5) in Wirkverbindung steht.

2. Rundstrickmaschine nach Anspruch 1, **dadurch gekennzeichnet, dass** die Antriebsmittel (28 bis 34; 36 bis 43) einen Ketten- oder Riementrieb enthalten und das Antriebsrad (38) der biegsamen Welle (21) mit diesem Ketten- oder Riementrieb in Wirkverbindung steht.

3. Rundstrickmaschine nach Anspruch 2, **dadurch gekennzeichnet, dass** sie eine Aufwickelwalze (5) und eine Abzugswalze (4) enthält, wobei die Aufwickelwalze (5) über einen ersten Ketten- oder Riementrieb (28 bis 34) mit einer Antriebswelle (26) und über einen zweiten Riementrieb (36 bis 43) mit der Abzugswalze (4) und dem Antriebsrad (38) der biegsamen Welle (21) in Wirkverbindung steht.

4. Rundstrickmaschine nach Anspruch 3, **dadurch gekennzeichnet, dass** die Aufwickelwalze (5) an einem Ende ein erstes, mit dem ersten Ketten- oder Riementrieb (28 bis 34) verbundenes Rad (29) und am anderen Ende ein zweites, mit dem zweiten Ketten- oder Riementrieb (36 bis 43) verbundenes Rad (36) aufweist.

5. Rundstrickmaschine nach einem der Ansprüche 1 bis 4, **dadurch gekennzeichnet, dass** sie eine zwischen dem Nadelzylinder (1) und der Abzugs- und/oder Aufwickelwalze (4, 5) angeordnete, dem Schneidmesser (19) zugeordnete, zum Ausbreiten des aufgeschnittenen Warenschlauchs bestimmte Einrichtung (17, 18) enthält.

## Claims

1. Circular knitting machine for the production of a separated tubular fabric containing:
a needle cylinder (1), a frame (6), in which at least one take-off roller (4) and/or a winding roller (5), drive elements (28 to 34; 36 to 43) intended to drive said rollers and a cutting blade (19) intended to separate the tubular fabric are respectively rotatably mounted, and a flexible shaft (21) fixedly connected to the cutting blade (19) and a drive wheel (38) in order to set the cutting blade (19) in rotation at a rotational speed dependent on the knitting speed, **characterised in that** the drive wheel (38) of the flexible shaft (21) is actively connected to the drive elements (28 to 34; 36 to 43) for the take-off and/or winding roller (4, 5).

2. Circular knitting machine according to claim 1, **characterised in that** the drive elements (28 to 34; 36 to 43) contain a chain or belt drive and the drive wheel (38) of the flexible shaft (21) is actively connected to this chain or belt drive.

3. Circular knitting machine according to claim 2, **characterised in that** it contains a winding roller (5) and a take-up roller (4), wherein the winding roller (5) is actively connected to a drive shaft (26) by means of a first chain or belt drive (28 to 34) and is actively connected to the take-up roller (4) and the drive wheel (38) of the flexible shaft (21) by means of a second belt drive (36 to 43).

4. Circular knitting machine according to claim 3, **characterised in that** the winding roller (5) has a first wheel (29) connected to the first chain or belt drive (28 to 34) at one end and a second wheel (36) connected to the second chain or belt drive (36 to 43) at the other end.

5. Circular knitting machine according to one of claims 1 to 4, **characterised in that** it contains a means (17, 18), which is arranged between the needle cylinder (1) and the take-up and/or winding roller (4, 5), is associated with the cutting blade (19) and intended to spread out the cut tubular fabric.

## Revendications

1. Métier à tricoter circulaire pour fabriquer un article tricoté tubulaire découpé, comprenant : un cylindre d'aiguille (1), un bâti (6) dans lequel sont respectivement montés à rotation au moins un cylindre d'évacuation (4) et/ou un cylindre de renvidage (5), des moyens d'entraînement (28 à 34 ; 36 à 43) pour entraîner ces cylindres et un couteau (19) pour découper l'article tricoté tubulaire, et un arbre souple (21) fixement relié au couteau (19) et à une roue d'entraînement (38), pour déplacer en rotation le couteau (19) avec une vitesse de rotation fonction de la vitesse de tricotage, **caractérisé en ce que** la roue d'entraînement (38) de l'arbre souple (21) est fonctionnellement reliée aux moyens d'entraînement (28 à 34 ; 36 à 43) pour le cylindre d'évacuation (4) et/ou le cylindre de renvidage (5).

2. Métier à tricoter circulaire selon la revendication 1, **caractérisé en ce que** les moyens d'entraînement (28 à 34 ; 36 à 43) comprennent une transmission par chaîne ou par courroie, et la roue d'entraînement (38) de l'arbre souple (21) est fonctionnellement reliée à cette transmission par chaîne ou par courroie.

3. Métier à tricoter circulaire selon la revendication 2, **caractérisé en ce qu'**il comprend un cylindre de renvidage (5) et un cylindre d'évacuation (4), sachant que le cylindre de renvidage (5) est fonctionnellement relié par l'intermédiaire d'une première transmission par chaîne ou par courroie (28 à 34) à un arbre d'entraînement (26), et par l'intermédiaire d'une deuxième transmission par chaîne ou par courroie (36 à 43) au cylindre d'évacuation (4) et à la roue d'entraînement (38) de l'arbre souple (21).

4. Métier à tricoter circulaire selon la revendication 3, **caractérisé en ce que** le cylindre de renvidage (5) présente à une extrémité une première roue (29) reliée à la première transmission par chaîne ou par courroie (28 à 34), et à l'autre extrémité une deuxième roue (36) reliée à la deuxième transmission par chaîne ou par courroie (36 à 43).

5. Métier à tricoter circulaire selon l'une des revendications 1 à 4, **caractérisé en ce qu'**il comprend un dispositif (17, 18) disposé entre le cylindre d'aiguille (1) et le cylindre d'évacuation (4) et/ou le cylindre de renvidage (5), associé au couteau (19) et destiné à étaler l'article tricoté tubulaire découpé.
